# EUROPÄISCHE PATENTSCHRIFT

(11) **EP 0 597 248 B1**
(45) Veröffentlichungstag und Bekanntmachung des Hinweises auf die Patenterteilung: **03.01.1996**
(21) Anmeldenummer: 93116207.7
(22) Anmeldetag: 07.10.1993
(51) Int. Cl.: H01R 43/048

(54) **Werkzeugkopf für eine Crimppresse**
Tool head for a crimp press
Tête d'outil pour une presse de sertissage

(30) Priorität: 09.11.1992 DE 9215232 U
(43) Veröffentlichungstag der Anmeldung: 18.05.1994
(73) Patentinhaber: Grote & Hartmann GmbH & Co. KG, D-42369 Wuppertal (DE)
(72) Erfinder: Reinertz, Rudolf, D-42275 Wuppertal (DE); Keil, Uwe, D-42285 Wuppertal (DE); Schütz, Peter, D-42719 Solingen (DE); Jarath, Jörg, D-58285 Gevelsberg (DE)
(74) Vertreter: Patentanwälte Dr. Solf & Zapf

(56) Entgegenhaltungen:
- EP-A- 0 410 589
- DE-A- 2 501 192
- DE-B- 1 515 396
- DE-U- 8 803 656

## Beschreibung

In einer Crimppresse wird auf ein Crimpwerkzeug ein konstanter vertikaler Hub übertragen, so daß ein bestimmtes elektrisches Kontaktelement an einen elektrischen Leiterdraht vorbestimmten Durchmessers gecrimpt werden kann.

Gewöhnlich befinden sich die Oberstempel eines Crimpwerkzeugs, bestehend aus dem Aderstempel und dem Isolationsstempel, in einem auswechselbaren Werkzeugkopf, während der Amboß oder Unterstempel im Pressentisch angeordnet ist.

Der Werkzeugkopf weist oberseitig über einem Crimphöhen-Stellrad einen überstehenden T-Bolzen auf, der in eine entsprechende T-Nut bzw. T-Aufnahme des Stößels der Crimppresse eingeschoben und dort befestigt werden kann, so daß die Stößelunterfläche der Stellradoberfläche gegenüberliegend angeordnet ist. Der Werkzeugkopf ist somit aufgrund dieser einfachen Verbindungsmittel leicht auswechselbar am Stößel angeordnet (DE-U-88 03 656, DE-A-25 01 192).

Beim Abwärtshub des Stößels der Crimppresse legt sich das Stellrad an der unteren Fläche des Stößels an. Zwischen den Oberstempeln sowie dem Amboß bzw. Unterstempel wird der Crimpvorgang beim Durchlauf des Stößels beim unteren Totpunkt (UT) durchgeführt. Der T-Bolzen dient als Mitnehmer für den Werkzeugkopf in die Ausgangsstellung bzw. in den oberen Totpunkt (OT).

Bei den bekannten Werkzeugköpfen kann der T-Bolzen ein vertikales Spiel in der T-Nut bzw. der T-Aufnahme aufweisen, das z.B. bis zu 1,4 mm betragen kann. Dieses Spiel bewirkt bei einem Leerhub des Werkzeugs nach Erreichen des UT ein Voreilen des Werkzeugkopfes mit der Folge, daß die Oberstempel auf den Unterstempel geschleudert werden, was zu Beschädigungen bis zur Zerstörung der Stempel führen kann.

Zur Lösung dieses Problems ist es bekannt, zum Einspannen des T-Bolzens Keileinrichtungen zu verwenden. Keile führen aber zu Verkippungen des Werkzeugkopfes, woraus ein erheblicher Verschleiß in den Führungselementen für den Werkzeugkopf resultiert.

Aufgabe der Erfindung ist, einen Werkzeugkopf mit einer einfach aufgebauten Einspanneinrichtung zu schaffen, mit der beim Voreilen der Oberstempel im Leerhub eine Beeinträchtigung der Stempel mit Sicherheit vermieden werden kann.

Diese Aufgabe wird durch die Merkmale des Anspruchs 1 gelöst. Vorteilhafte Weiterbildungen der Erfindung werden in den Unteransprüchen gekennzeichnet. Anhand der Zeichnung wird die Erfindung im folgenden beispielhaft näher erläutert. Es zeigen:
- Fig. 1: perspektivisch einen Werkzeugkopf;
- Fig. 2: perspektivisch im Teilschnitt die erfindungsgemäße Einspanneinrichtung des Werkzeugkopfs.

Der in Fig. 1 gezeigte Werkzeugkopf 1 ist für eine Crimppresse bestimmt, von der lediglich in strichpunktierten Linien der Anschlußabschnitt 2 des Pressenstößels dargestellt ist, an den der Werkzeugkopf 1 über eine an seinem oberen Ende vorgesehenen Einspanneinrichtung 3 anschließbar ist. Am unteren Ende des Werkzeugkopfes 1 sind die beiden Oberstempel eines Crimpwerkzeugs, bestehend aus dem Aderstempel 4 und dem Isolationsstempel 5 angeschlossen. Die beiden Oberstempel 4 und 5 wirken mit dem Amboß bzw. dem Unterstempel 6 in einem nicht dargestellten Pressentisch zusammen. Der Werkzeugkopf 1 umfaßt ferner ein Gehäuse 7, das von außen zugängliche Stellglieder des Werkzeugkopfs sowie eine Lagerung für die Oberstempel 4 und 5 einschließt. Zu den Stellgliedern gehört ein Zahnrad 8, das in Eingriff mit einem Keilantrieb zur Höheneinstellung des Aderstempels 4 steht. Dazu gehört ferner ein Stellrad 9, das umfangsmäßig mit einem Zahnkranz versehen ist und zur Einstellung der Crimphöhe dient. Nach der Höheneinstellung über einen das Gehäuse 7 durchsetzenden Exenterstift 10 wird das Höhenstellrad 9 gegen die Anlagefläche eines Koppelstücks 11 gepreßt, an das die beiden Oberstempel 4 und 5 angeschlossen sind, von denen der Isolationsstempel 4 über separat einstellbare Keile 12 und 13, angetrieben durch das Zahnrad 8 einstellbar ist (siehe Fig. 2). Die Crimpkraft wird demnach über das Koppelstück 11 direkt auf den Aderstempel 4 sowie über die Keile 12 und 13 auf den Isolationsstempel 5 übertragen.

Die erfindungsgemäße Einspanneinrichtung 3 umfaßt einen T-Bolzen 14, dessen kreisscheibenförmiger Kopf 15 über einen einteilig mit diesem ausgebildeten zylindrischen Schaft 16 geringeren Durchmessers mit dem Stellrad 9 verbunden und koaxial zu diesem ausgerichtet ist. Der untere Anschlußabschnitt 2 des Pressenstößels ist im Querschnitt allgemein Uförmig ausgebildet und enthält in der unteren, dem Werkzeugkopf gegenüberliegenden Seite eine T-Nut 17, in welche der T-Bolzen 14 eingeschoben werden kann. Der Werkzeugkopf 1 ist aufgrund dieses Einspannmittels leicht auswechselbar mit dem Stößel verbunden.

Beim Abwärtshub des Stößels der Crimppresse legt sich das Stellrad 9 an der unteren Fläche des Stößelanschlußteils 2 an, und zwischen den Oberstempeln 4, 5 sowie dem Unterstempel 6 wird der Crimpvorgang beim Durchlauf des Stößels im unteren Totpunkt (UT) durchgeführt. Der T-Bolzen 14 dient dabei als Mitnehmer für den Werkzeugkopf 1 in die Ausgangsstellung bzw. in den oberen Totpunkt (OT).

Um das beim Stand der Technik fertigungstechnisch verursachte Voreilen des Werkzeugkopfes 1 mit der Folge, daß die Oberstempel 4, 5 auf den Unterstempel 6 geschleudert werden, zu vermeiden, ist es erfindungsgemäß vorgesehen, die Einspanneinrichtung 3 einstellbar so auszulegen, daß der T-Bolzen 14 gegenüber der T-Aufnahme 17 keinerlei Spiel aufweist.

Wie Fig. 2 zeigt, ist der T-Bolzen 14 zu diesem Zweck axial verstellbar im Stellrad 9 gelagert. Hierzu umfaßt das Stellrad 9 eine koaxial zur Stellradachse verlaufende Bohrung im Bereich einer einstückig mit dem Stellrad ausgebildeten Nabe 18, 19, die beidseitig vom Stellrad axial vorsteht. Diese Bohrung ist im oberen Teil 18 der Nabe ausgebildet, erstreckt sich bis zum Boden des unteren Nabenteils 19 und weist ein Innengewinde auf, das mit einem Außengewinde zusammenwirkt, das an der Außenumfangsfläche des Schafts 16 des T-Bolzens 14 ausgebildet ist, der in die Sacklochbohrung des Stellrads eingesetzt ist. Aufgrund dieser Gewinde läßt sich der T-Bolzen 14 in das Stellrad 9 hinein und aus diesem heraus schrauben, wodurch sich das Maß X zwischen der Oberseite 20 des Stellrads 9 und der Unterseite 21 des Kopfes 15 des T-Bolzens 14 einstellen läßt, und zwar auf das exakte Maß Y des Pressbärens 22 der T-Aufnahme 17 am Crimppressenstößel.

Das eingestellte Maß X wird erfindungsgemäß mittels einer Arretiereinrichtung dauerhaft lösbar festgelegt. Die Arretiereinrichtung umfaßt vorzugsweise einen Gewindestift 23, der mit einem Außengewinde versehen ist und in das Innengewinde in einer durchgehenden Bohrung 24 des T-Bolzens 14 eingreift sowie in das Sackloch des Stellrads 9 im Bereich des unteren Nabenteils 19 reicht. Der Gewindestift 23 ist als Nabenschraube ausgebildet, die zur Verstellung über die Bohrung 24 zugänglich ist, die in die Oberseite des Kopfes 15 des T-Bolzens 14 mündet.

Die Einstellung des Maßes X bzw. dessen Anpassung an das Maß Y erfolgt dadurch, daß der auf den Boden des Sacklochs drückende Gewindestift 23 gelockert wird. Daraufhin wird der T-Bolzen 14 entsprechend aus dem Stellrad 9 heraus oder in dieses hineingeschraubt, und das derart korrekt eingestellte Maß X wird dadurch gesichert, daß der Gewindestift 23 in den T-Bolzen 14 hineingeschraubt wird, bis er auf den Boden des Sacklochs stößt. Durch weiteres Drehen am Gewindestift 23 wird der Stift auf den Boden des Sacklochs gepreßt und verklemmt dadurch das Außengewinde des T-Bolzens 14 mit dem Innengewinde der Nabe des Stellrades 9. Ein fester Sitz des T-Bolzens ist damit gesichert.

Alternativ zu dem vorstehend beschriebenen Ausführungsbeispiel kann der zur Arretierung dienende Gewindestift auch als drehbarer sowie axial feststehend im Schaft des T-Bolzens gelagerter Stift ausgebildet sein, der an seinem anderen Ende mit einem Außengewinde versehen ist, das mit dem Innengewinde im unteren Nabenteil 19 des Stellrades 9 zusammenwirkt. Das Sichern des Maßes X wird dann dadurch erreicht, daß der Arretierstift mit seinem Innengewinde im Stellrad 9 verspannt wird.

## Patentansprüche

1. Werkzeugkopf (1) für eine Crimppresse, mit einer Einspanneinrichtung (3), die einen T-Bolzen (14) umfaßt, der von einem Crimphöhen-Stellrad (9) übersteht und zum Anschluß des Werkzeugkopfes an eine T-Aufnahme (17) bzw. T-Nut eines Stößels der Crimppresse ausgelegt ist,
dadurch gekennzeichnet,
daß der T-Bolzen (14) am Stellrad (9) axial verstellbar gelagert ist, und daß eine lösbare Arretiereinrichtung (23) vorgesehen ist, mit der die axiale Lage des T-Bolzens am Stellrad (9) festlegbar ist.

2. Werkzeugkopf nach Anspruch 1,
dadurch gekennzeichnet,
daß der Schaft (16) des T-Bolzens (14) mit einem Gewinde versehen ist, das in Eingriff mit einem Gewinde am Stellrad (9) steht, und daß die Arretiereinrichtung einen Arretierstift (23) umfaßt, der in gemeinsamem Eingriff mit dem Schaft (16) des T-Bolzens (14) und dem Stellrad (9) steht und diese beiden Teile lösbar miteinander verspannt.

3. Werkzeugkopf nach Anspruch 1 oder 2,
dadurch gekennzeichnet,
daß das Gewinde am Schaft (16) des T-Bolzens (14) ein Außengewinde und das Gewinde am Stellrad (9) ein Innengewinde ist.

4. Werkzeugkopf nach Anspruch 2 oder 3,
dadurch gekennzeichnet,
daß der Arretierstift (23) koaxial zum Schaft (16) des T-Bolzens (14) und der Gewindebohrung am Stellrad (9) verläuft.

5. Werkzeugkopf nach einem oder mehreren der Ansprüche 2 bis 4,
dadurch gekennzeichnet,
daß der Arretierstift als Gewindestift (23) ausgelegt ist, dessen einer Teil in Eingriff mit einem Innengewinde des Schaftes (16) des T-Bolzens (14) und dessen unteres Ende gegen den Boden einer in der Nabe des Stellrades (9) angeordneten Sackbohrung preßbar ist.

6. Werkzeugkopf nach einem oder mehreren der Ansprüche 2 bis 4,
dadurch gekennzeichnet,
daß der Arretierstift drehbar sowie axial fest in einer Bohrung des Schaftes (16) des T-Bolzens (14) gelagert ist und einen Gewindeabschnitt umfaßt, mit dem er in Eingriff mit einem Innengewinde des Stellrades (9) steht.

7. Werkzeugkopf nach einem oder mehreren der Ansprüche 2 bis 6,
dadurch gekennzeichnet,
daß der Arretierstift (23) als Nabenschraube ausgebildet ist, die über eine koaxiale Bohrung (24) zugänglich ist, die in die Oberseite des Kopfes (15) des T-Bolzens (14) mündet.

## Claims

1. A tool head (1) for a crimping press, having a clamping device (3) which comprises a T-shaped bolt (14) which projects from a crimping height adjusting wheel (9) and is constructed for the purpose of connecting the tool head to a T-shaped receiver (17) or a T-shaped groove of a slide of the crimping press, characterized in that the T-shaped bolt (14) is mounted on the adjusting wheel (9) to be axially adjustable and in that a detachable locking device (23) is provided by means of which the axial position of the T-shaped bolt on the adjusting wheel (9) can be determined.

2. A tool head according to Claim 1, characterized in that the shaft (16) of the T-shaped bolt (14) is provided with a thread which engages with a thread on the adjusting wheel (9) and in that the locking device comprises a locking pin (23) which mutually engages with the shaft (16) of the T-shaped bolt (14) and with the adjusting wheel (9) and which detachably clamps these two parts to one another.

3. A tool head according to Claim 1 or 2, characterized in that the thread on the shaft (16) of the T-shaped bolt (14) is an external thread and the thread on the adjusting wheel (9) is an internal thread.

4. A tool head according to Claim 2 or 3, characterized in that the locking pin (23) runs coaxially with respect to the shaft (16) of the T-shaped bolt (14) and of the threaded bore on the adjusting wheel (9).

5. A tool head according to one or more of Claims 2 to 4, characterized in that the locking pin is constructed as a threaded pin (23) whereof one part engages with an internal thread of the shaft (16) of the T-shaped bolt (14) and whereof the lower end can be pressed against the base of a blind bore arranged in the hub of the adjusting wheel (9).

6. A tool head according to one or more of Claims 2 to 4, characterized in that the locking pin is mounted to be rotatable and axially fixed in a bore of the shaft (16) of the T-shaped bolt (14) and comprises a threaded section by means of which the locking pin engages with an internal thread of the adjusting wheel (9).

7. A tool head according to one or more of Claims 2 to 6, characterized in that the locking pin (23) is constructed as a hub screw which is accessible by way of a coaxial bore (24) which opens into the top side of the head (15) of the T-shaped bolt (14).

## Revendications

1. Tête d'outil (1) pour une presse sertisseuse, comportant un dispositif de montage (3) qui englobe un boulon en T (14), lequel fait saillie sur un volant de 5 réglage (9) de la hauteur de sertissage, et qui est conçu pour raccorder la tête d'outil à une prise en T (17), ou une gorge en T d'un coulisseau de la presse sertisseuse, caractérisée en ce que le boulon en T (14) est monté sur le volant (9) de manière axialement mobile, et par la 10 présence d'un dispositif de blocage (23) pouvant être desserré, au moyen duquel on peut fixer la position axiale du boulon en T sur le volant (9).

2. Tête d'outil selon la revendication 1, caractérisée en ce que la tige (16) du boulon en T (14) 15 est munie d'un filetage qui est en prise avec un filetage disposé sur le volant (9), et en ce que le dispositif de blocage comprend une tige de blocage (23) laquelle est simultanément en prise avec la tige (16) du boulon (14) et avec le volant de réglage (9), et qui assemble ces deux 20 parties l'une à l'autre de manière amovible.

3. Tête d'outil selon la revendication 1 ou 2, caractérisée en ce que le filetage sur la tige (16) du boulon (14) est un filetage extérieur et celui sur le volant de réglage (9) un filetage intérieur.

4. Tête d'outil selon la revendication 2 ou 3, caractérisée en ce que la tige de blocage (23) s'étend coaxialement à la tige (16) du boulon (14) et à l'alésage fileté présent sur le volant (9).

5. Tête d'outil selon l'une ou plusieurs des 30 revendications 2 à 4, caractérisée en ce que la tige de blocage est réalisée en forme de tige filetée (23), dont une partie est en prise avec un filetage intérieur de la tige (16) du boulon (14), et dont l'extrémité inférieure peut être comprimée contre le fond d'un trou borgne 35 disposé dans le moyeu du volant (9).

6. Tête d'outil selon l'une ou plusieurs des revendications 2 à 4, caractérisée en ce que la tige de blocage est montée de manière rotative, mais axialement fixe dans un perçage de la tige (16) du boulon (14) et comprend une section filetée par laquelle elle est en prise avec un filetage intérieur du volant (9).

7. Tête d'outil selon l'une ou plusieurs des revendications 2 à 6, caractérisée en ce que la tige de blocage (23) est réalisée sous la forme d'une vis à moyeu qui est accessible par un trou coaxial (24), lequel débouche dans la face supérieure dè la tête (15) du boulon (14).
